# EUROPÄISCHE PATENTSCHRIFT

(11) **EP 0 919 497 B1**
(45) Veröffentlichungstag und Bekanntmachung des Hinweises auf die Patenterteilung: **26.06.2002**
(21) Anmeldenummer: 98118985.5
(22) Anmeldetag: 07.10.1998
(51) Int. Cl.: B65H 20/32

(54) **Vorrichtung zum Auflagern und Führen eines zu bearbeitenden Materialbandes im Schlaufenbereich**
Device for supporting and guiding a material web to be treated in the loop area
Dispositif pour supporter et guider une bande de matériau à traiter au niveau de la boucle

(30) Priorität: 01.12.1997 DE 29721245 U
(43) Veröffentlichungstag der Anmeldung: 02.06.1999
(73) Patentinhaber: Karl Eugen Fischer GmbH Maschinenfabrik, D-96224 Burgkunstadt (DE)
(72) Erfinder: Holzmann, Heinrich, 96272 Hochstadt/Main (DE)
(74) Vertreter: Matschkur, Lindner Blaumeier Patent- und Rechtsanwälte

(56) Entgegenhaltungen:
- EP-A- 0 676 350
- EP-A- 0 786 427
- US-A- 2 751 223
- PATENT ABSTRACTS OF JAPAN vol. 011, no. 330 (M-636), 28. Oktober 1987 -& JP 62 111857 A (SEIKO INSTR & ELECTRONICS LTD), 22. Mai 1987

## Beschreibung

Die Erfindung bezieht sich auf eine Vorrichtung zum Auflagern und Führen eines zu bearbeitenden Materialbandes, insbesondere von Nylon- oder Stahlcordbändern, im Bereich einer vom kontinuierlichen oder diskontinuierlichen Zuführ- oder Abtransport des Materialbandes mittels entsprechender Fördereinrichtungen herrührenden, sich abhängig vom diskontinuierlichen Zuführ- oder Abtransport in ihrer hängenden Lage ändernden Schlaufe des Materialbandes.

Im Rahmen der Herstellung oder Verarbeitung derartigen Bandmaterialien kommt es infolge des fördermäßig unterschiedlichen Zu- oder Abtransports des Bandmaterials unweigerlich zur Bildung einer hängenden Schlaufe, die zwischen dem Ende der Zuführeinrichtung und dem Anfang der Abtransporteinrichtung (in beiden Fällen handelt es sich im allgemeinen um Förderbänder) frei durchhängt und infolge der unterschiedlichen Kontinuität der Förderung ihre hängende Lage ändert. Infolge des freien Durchhängens jedoch kommt es infolge des Eigengewichts des Materialbandes im Schlaufenbereich zu einer Streckung des Materialbandes, was eine Breitenänderung zur Folge hat, aufgrund welcher sich zum einen die Materialeigenschaften ändern können,. zum andern können Fehler bei der Bearbeitung von beispielsweise bereits auf eine exakt bestimmte Länge zugeschnittenen Bandteilen auftreten.

Um diese'Schwierigkeiten zu vermeiden, ist in der DE 44 11 936 C2 bereits ein Unterstützungstransportband vorgeschlagen worden, welches das eigentliche Materialband im Schlaufenbereich, zumindest im Bereich der Schlaufensenke, unter Bildung einer Unterstützungsschlaufe trägt. Das Unterstützungstransportband wird dabei so angetrieben, daß sich die Transportbandschlaufe synchron mit der Materalschlaufe ändert und die Materialbandschlaufe daher in jeder Lage auf der Unterstützungstransportbandschlaufe aufgelagert ist.

Diese Anordnung ist jedoch relativ kompliziert ausgebildet, teuer in der Herstellung und anfällig im Betrieb.

Der Erfindung liegt daher die Aufgabe zugrunde, eine Vorrichtung der eingangs genannten Art so auszugestalten, daß mit einfachen Mitteln irreversible Änderungen der Länge und/oder Breite des Materialbandes vermieden werden können.

Zur Lösung dieser Aufgabe ist erfindungsgemäß vorgesehen, daß das Materialband über, die Schlaufe in zwei Teilschlaufen unterteilende, kontinuierlich mit der Abtransporteinrichtung rotierend angetriebene Beruhigungsrollen, insbesondere in Form einer Beruhigungstrommel mit großem Durchmesser, vorzugsweise oberhalb 350 mm, geführt ist.

Durch die erfindungsgemäße Ausbildung bildet sich zwischen der Zuführeinrichtung der Beruhigungstrommel eine sich in ihrer Länge entsprechend der meist diskontinuierlichen Zuführung ändernde Schlaufe aus, innerhalb derer tatsächlich Längungen des Materialbandes auftreten. Die zwischen der Beruhigungstrommel und der Abtransporteinrichtung liegende Beruhigungsschlaufe konstanter Länge führt aber überraschenderweise dazu, daß sich diese Längungen vollständig oder zumindest weitestgehend wieder zurückbilden, so daß auf der Abtransporteinrichtung das Materialband wieder in der Form vorliegt, wie es von der Zuführeinrichtung angeliefert wird.

In Ausgestaltung der Erfindung kann dabei auch vorgesehen sein, daß die Beruhigungsrollen die Umlenkrollen einer Förderbandstrecke bilden, d.h. zwischen der Vorratsschlaufe und der Beruhigungsschlaufe ist eine im wesentlichen horizontale Förderbandstrecke eingeschaltet.

Bevorzugt soll die zwischen der Beruhigungstrommel und der Abtransporteinrichtung liegende Beruhigungsschlaufe nur kurz ausgebildet sein, also nur wenig durchhängen, und darüber hinaus soll.die Beruhigungstrommel näher bei der Abtransporteinrichtung als bei der Zuführeinrichtung angeordnet sein. Durch diese relativ kleine Beruhigungsschlaufe ist deren Gewicht auch entsprechend klein, so daß hier nicht nur keine unerwünschten Längungen aufgrund eines hohen Gewichts der Schlaufe auftreten können, sondern im Gegenteil sogar die vorstehend angesprochene Rückbildung der Längungen, die zwischen der Zuführeinrichtung und der Beruhigungstrommel aufgetreten sind, stattfinden kann.

Weitere Vorteile, Merkmale und Einzelheiten der Erfindung ergeben sich aus der nachfolgenden Beschreibung eines Ausführungsbeispiels sowie anhand der Zeichnung. Dabei zeigen:
- Fig. 1: eine schematische Seitenansicht einer erfindungsgemäßen Vorrichtung, und
- Fig. 2: eine Seitenansicht einer abgewandelten Vorrichtung, bei der die Beruhigungstrommel durch eine Förderbandstrecke ersetzt ist.

Die Figur 1 zeigt eine Spleißvorrichtung 1, von der das gespleißte Materialband 2, beispielsweise ein Nylon- oder Stahlcordband, über eine als Förderband ausgebildete Zuführeinrichtung 3 normalerweise über eine hängende Schlaufe 4 oberhalb einer Grube 5 an eine Abtransporteinrichtung 6 übergeben wird, die, ebenfalls bevorzugt . als Transportband ausgebildet, kontinuierlich angetrieben wird. Infolge der durch das Anhalten des Bandes zum Spleißen diskontiuierlichen Zuführung über die Zuführeinrichtung 3 ändert sich normalerweise die Länge der Schlaufe 4 beim Zuführen, die demzufolge stärker nach unten hängt. Während der Phasen, in denen die Zuführeinrichtung 3 entsprechend dem Spleißvorgang in der Spleißeinrichtung 1 angehalten ist, wird durch die kontinuierliche Weiterförderung der Abtransporteinrichtung 6 die Länge der durchhängenden Schlaufe 4 geringer.

Um Veränderungen der Bandlänge und der Bandbreite durch das hohe Gewicht der durchhängenden Schlaufe 4 zu vermeiden, ist erfindungsgemäß eine Beruhigungstrommel 7 vorgesehen, über die das Materialband 2 geführt und dadurch in zwei Teilschlaufen, nämlich die Vorratsschlaufe 8 und eine Beruhigungsschlaufe 9, unterteilt wird. Die Vorratsschlaufe 8 ändert ihre Länge in gleicher Weise, wie dies bei der herkömmlichen einteiligen Schlaufe 4 der Fall war, während die Länge der Beruhigungsschlaufe 9 gleich bleibt, da die Beruhigungstrommel 7 mit gleicher kontinuierlicher Geschwindigkeit angetrieben wird wie die Abtransporteinrichtung 6. Die Beruhigungstrommel mit ihrer Antriebsvorrichtung 10 ist dem Beginn der Abtransporteinrichtung 6 näher beabstandet als dem Ende der Zuführeinrichtung 3. Dadurch kann sich zum einen eine große Vorratsschlaufe 8 ausbilden und zum andern ergibt sich nur eine relativ kleine Beruhigungsschlaufe 9. Diese Ausbildung wiederum hat zur Folge, daß sich in der Beruhigungsschlaufe 9 mit geringem Gewicht und kontinuierlicher Länge eine Rückbildung der Längungen ausbilden kann, die unweigerlich in der Vorratsschlaufe 8 stattgefunden haben. Diese Rückbildung kann dabei so weit gehen, daß das Materialband 2 auf der Abtransporteinrichtung 6 in identisch gleicher Länge und Breite, also im gleichen Zustand, abtransportiert wird, in dem es von der Zuführeinrichtung 3 in die Vorratsschlaufe 8 eingebracht worden ist.

Dabei hat es sich. gezeigt, daß die Rückbildung von Längungen besonders günstig durch eine Erhöhungdes. Durchmessers der Beruhigungstrommet 7 beeinflußt werden kann, die demzufolge einen Mindestdurchmesser von etwa 350 mm aufweisen sollte.

Die Ausführungsform nach Fig 2 unterscheidet sich von der nach Fig. 1 lediglich dadurch, daß anstelle einer Beruhigungstrommel 7 zwei die Umlenkrollen eines Förderbandes 11 bildende Beruhigungsrollen 12 vorgesehen sind. Die Vorratsschlaufe 8 und die Beruhigungsschlaufe 9 werden also nicht von einer einzelnen Trommel getrennt, sondern einer im Prinzip beliebig langen Förderbandstrecke.

## Patentansprüche

1. Vorrichtung zum Auflagern und Führen eines zu bearbeitenden Materialbandes, insbesondere von Nylon- oder Stahlcordbändern, im Bereich einer vom kontinuierlichen oder diskontinuierlichen Zuführ- oder Abtransport des Materialbandes mittels entsprechender Fördereinrichtungen herrührenden, sich abhängig vom diskontinuierlichen Zuführ- oder Abtransport in ihrer hängenden Lage ändernden Schlaufe des Materialbandes, **dadurch gekennzeichnet, daß** das Materialband (2) über, die Schlaufe in zwei Teilschlaufen (8, 9) unterteilende, kontinuierlich mit der Abtransporteinrichtung rotierend angetriebene Beruhigungsrollen geführt ist.

2. Vorrichtung nach Anspruch 1, **dadurch gekennzeichnet, daß** die Beruhigungsrollen als eine Beruhigungstrommel (7) mit großem Durchmesser ausgebildet sind.

3. Vorrichtung nach Anspruch 2, **dadurch gekennzeichnet, daß** der Durchmesser der Beruhigungstrommel (7) größer ist als 350 mm.

4. Vorrichtung nach Anspruch 1, **dadurch gekennzeichnet, daß** die Beruhigungsrollen (12) die Umlenkrollen eines Förderbandes (11) bilden.

5. Vorrichtung nach einem der Ansprüche 1 bis 4, **dadurch gekennzeichnet, daß** zwischen der Berühigungströmmel (7) und der Abtransporteinrichtung (6) nur eine kurze, wenig durchhängende Beruhigungsschlaufe (9) mit konstanter Länge gebildet ist.

6. Vorrichtung nach einem der Ansprüche 1 bis, 5, **dadurch gekennzeichnet, daß** die Beruhigungstrommel (7) näher bei der Abtransporteinrichtung (6) als bei der Zuführeinrichtung (3) angeordnet ist.

## Claims

1. Device for supporting and guiding a material web to be processed, in particular consisting of nylon or steel corded strip, in the region of a loop of the material web which originates from the continuous or discontinuous feed or discharge of the material web by means of corresponding conveying devices and which varies in its suspended position according to the discontinuous feed or discharge, **characterised in that** the material web (2) is guided over two smoothing rollers which divide the loop into two partial loops (8, 9) and which are driven continuously in rotation with the discharge device.

2. Device according to claim 1, **characterised in that** the smoothing rollers are formed as a smoothing drum (7) of large diameter.

3. Device according to claim 2, **characterised in that** the diameter of the smoothing drum (7) is larger than 350 mm.

4. Device according to claim 1, **characterised in that** the smoothing rollers (12) form the deflecting pulleys of a conveyor belt (11).

5. Device according to one of claims 1 to 4, **characterised in that** between the smoothing drum (7) and the discharge device (6) only a short smoothing loop (9) is formed, which hangs through very little and has a constant length.

6. Device according to one of claims 1 to 5, **characterised in that** the smoothing drum (7) is disposed closer to the discharge device (6) than to the feed device (3).

## Revendications

1. Dispositif pour supporter et guider une bande de matériau à traiter, notamment des bandes de Nylon ou de fils métalliques, dans la région d'une boucle de la bande de matériau, boucle qui provient du transport continu ou intermittent d'amenée ou d'évacuation de la bande de matériau, au moyen de transporteurs correspondants, et dont le positionnement en suspension se modifie en fonction du transport intermittent d'amenée ou d'évacuation, **caractérisé en ce que** la bande de matériau (2) est guidée par l'intermédiaire de rouleaux de stabilisation subdivisant la boucle en deux boucles partielles (8, 9), entraînés en rotation de façon continue avec l'appareil transporteur d'évacuation.

2. Dispositif selon la revendication 1, **caractérisé en ce que** les rouleaux de stabilisation se présentent sous la forme d'un cylindre de stabilisation (7) de grand diamètre.

3. Dispositif selon la revendication 2, **caractérisé en ce que** le diamètre du cylindre de stabilisation (7) est supérieur à 350 mm.

4. Dispositif selon la revendication 1, **caractérisé en ce que** les rouleaux de stabilisation (12) forment les rouleaux de renvoi d'une bande transporteuse (11).

5. Dispositif selon l'une des revendications 1 à 4, **caractérisé en ce qu'**entre le cylindre de stabilisation (7) et l'appareil transporteur d'évacuation (6) n'est formée qu'une courte boucle de stabilisation (9) de longueur constante, qui pend sur une faible hauteur.

6. Dispositif selon l'une des revendications 1 à 5, **caractérisé en ce que** le cylindre de stabilisation (7) est disposé plus près de l'appareil transporteur d'évacuation (6) que de l'appareil d'amenée (3).
